# EUROPÄISCHE PATENTSCHRIFT

(11) **EP 0 422 406 B1**
(45) Veröffentlichungstag und Bekanntmachung des Hinweises auf die Patenterteilung: **19.01.1994**
(21) Anmeldenummer: 90117707.1
(22) Anmeldetag: 14.09.1990
(51) Int. Cl.: H05B 7/06, F27D 11/10

(54) **Anode für einen Gleichstromlichtbogenofen**
Anode for direct current arc furnace
Anode pour un four à arc à courant continu

(30) Priorität: 12.10.1989 US 420290
(43) Veröffentlichungstag der Anmeldung: 17.04.1991
(73) Patentinhaber: DEUTSCHE VOEST-ALPINE INDUSTRIEANLAGENBAU GMBH, 40094 Düsseldorf (DE)
(72) Erfinder: Meredith, Dane, Brandon Florida 33511 (US)
(74) Vertreter: Pfenning, Meinig & Partner

(56) Entgegenhaltungen:
- EP-A- 0 151 415
- WO-A-89/11774
- FR-A- 888 149
- GB-A- 2 072 470

## Beschreibung

Die Erfindung betrifft eine Anode nach dem Oberbegriff des Anspruchs 1.

In der GB-A-2 072 470 ist ein Pfannenofen mit Lichtbogenheizung beschrieben, bei dem eine Anode als quasi ringförmiger Stromleiter in Form von Einzelkontakten um die Pfanne ausgebildet ist. Diese Einzelkontakte sind lediglich mit einem Teil der elektrisch leitfähigen ff-Ausmauerung verbunden, der nur in einen kleinen Randbereich des Behälterbodens reicht. Durch die nur geringen Wand- und Bodenflächen, die mit einer elekrisch leitfähigen Ausmauerung versehen sind, ergeben sich ebenfalls nur geringe stromdurchflossene Querschnitte. In Abhängigkeit von Konstruktion und dem eingesetzten Material wird der maximal mögliche Bogenstrom durch die zulässige Stromdichte im Feuerfestmaterial begrenzt. Bei Pfannenofen ist dies unproblematisch, da in solchen metallurgischen Gefäßen kein Einschmelzprozeß stattfindet, sondern die Einstellung einer vorgegebenen Zieltemperatur über eine nur geringe Temperaturdifferenz hinweg, was selbstverständlich erheblich geringere Heizleistungen und demzufolge Stromdichten erfordert. Im Gleichstromlichtbogenofen, der einen Einschmelzreaktor darstellt, sind demgegenüber weitaus höhere Heizleistungen und damit auch Bogenströme erforderlich, die sich aus oben dargestellten Gründen mit dem aus der GB-A-2 072 470 bekannten Pfannenofen nicht erreichen lassen.

Weiterhin ist aus WO-A-89/11774 eine verschleißarme Elektrode für Gleichstromlichtbogenöfen bekannt, die eine unsymmetrische Gestaltung der Elektrode über den Umfang aufweisen soll.

Aus der DE-A-34 13 745 ist ein Gleichstromlichtbogenofen mit einem Bodenkontakt bekannt, bei dem das Bodenfutter des Ofens an seiner Berührungsfläche mit der Schmelze eine Stampfmasse mit elektrisch leitenden Metallteilen oder Steinen mit Blecheinlagen enthält. Hieran schließen sich eine erste Schicht aus elektrisch leitenden Steinen, eine zweite Schicht aus Isoliersteinen mit Blechzwischenlagen oder elektrisch leitenden Zwischensteinen und schließlich eine dritte, mit Anschlußkontakten verbundene Schicht aus elektrisch leitenden Steinen an. Dieses Futter ist kalottenförmig oder eben ausgebildet, wobei es nur im Bodenbereich mit der Schmelze in Berührung steht.

Abgesehen davon, daß dieses Bodenfutter sehr aufwendig herzustellen ist, wird hier der von der zentralen Lichtbogenelektrode ausgehende Strom kegelförmig nach unten abgeleitet. Die Bereiche in der Nähe der Ofenwand werden daher nur unzureichend mit Wärme versorgt, so daß hier kalte Zonen auftreten.

Aus der EP 0 258 101 A1 ist die Verwendung eines in die Schmelze hineinragenden Stahlknüppels als Bodenelektrode bekannt. Hier tritt der Effekt des nur nach unten gerichteten Lichtbogens noch stärker auf, so daß der Lichtbogenkegel noch spitzer wird und ebenfalls kalte Zonen angrenzend an die Ofenwand auftreten. Diese Elektrode erfordert auch eine Wasserkühlung, die sich unterhalb der flüssigen Metallschmelze befindet. Dies ist aus Sicherheitsgründen problematisch.

Bei einem weiteren aus der DE-OS 30 22 566 bekannten Gleichstromlichtbogenofen sind über den gesamten Boden verteilt punktförmig angeordnete metallische Leiter vorgesehen, die durch die Bodenwand nach innen geführt sind. Hierdurch werden zwar die kalten Zonen in Wandnähe vermieden; andererseits bewirkt diese Verteilung jedoch eine punktförmige Abnutzung der feuerfesten Auskleidung. Es entstehen somit im Bodenbereich gefährliche dünne Stellen, die regelmäßig ausgebessert werden müssen.

Aus der US-PS 4 853 941 schließlich ist ein Gleichstromlichtbogenofen bekannt, bei dem zwischen einer Bodenelektrode und der Schmelze eine einheitliche Schicht aus feuerfesten, elektrisch leitenden Steinen angeordnet ist. Die Steine bestehen aus Magnesit-Graphit-Material, das einer Wärmebehandlung unterzogen wurde, um dessen elektrische Leitfähigkeit zu erhöhen. Da auch hier die elektrisch leitende Auskleidung und die Elektrode nur im Bodenbereich angeordnet sind, lassen sich kalte Zonen an der Ofenwand ebenfalls nicht vermeiden. Außerdem sind die Kühlungsverhältnisse ungünstig, so daß die Elektrode wassergekühlt wird.

Es ist daher die Aufgabe der vorliegenden Erfindung, eine Anode für einen Gleichstromlichtbogenofen zum Einschmelzen und Schmelzflüssigkeithalten von in den Ofen eingegebenen Material zu schaffen, bei dem der größte Teil des Bodenbereichs des Ofens auf der Innenseite mit einer elektrisch leitenden, feuerfesten Ausmauerung versehen ist, die mit einem auf der Außenseite befindlichen Stromleiter in elektrischer Verbindung steht, die einfach aufgebaut ist, eine gleichförmige Temperaturverteilung im Schmelzgut sicherstellt und außerdem keine ungleichmäßige Abnutzung der feuerfesten Auskleidung bewirkt, wobei gleichzeitig eine Wasserkühlung vermieden werden soll.

Diese Aufgabe wird erfindungsgemäß gelöst durch die im kennzeichnenden Teil des Anspruchs 1 angegebenen Merkmale.

Vorteilhafte Weiterbildungen der erfindungsgemäßen Anode ergeben sich aus den Unteransprüchen.

Dadurch, daß der Stromleiter zylinderförmig ausgebildet und um die elektrisch leitende Ausmauerung herumgelegt ist, ist eine symmetrische, seitlich nach außen erfolgende Stromableitung sichergestellt, die eine gleichförmige und optimale Verteilung des Stromflusses durch die Schmelze gewährleistet.

Als Stromleiter wird bevorzugt ein Kupferring verwendet, der an der Innenseite des Stahlmantels im unteren Wandbereich des Ofens befestigt ist. Hierdurch erhält man einen großflächigen Kontakt zwischen der elektrisch leitenden Ausmauerung und dem Stromleiter. Diese Ausbildung ermöglicht auch eine effektive Luftkühlung des Stromleiters.

Die Erfindung wird im folgenden anhand eines in der Figur dargestellten Ausführungsbeispiels näher erläutert.

Diese zeigt eine schematische Schnittdarstellung eines Gleichstromlichtbogenofens. In der Mitte des Ofens befindet sich eine sich vertikal erstreckende und in dieser Richtung verstellbare Kathode 1. Zwischen dieser und der Oberfläche einer Metallschmelze 2 fließt ein elektrischer Strom in Form eines Lichtbogens. Dieser erzeugt ausreichend Wärme, um in den Ofen eingegebenes Metall zu schmelzen und im geschmolzenen Zustand zu halten.

Der Ofen weist einen Stahlmantel aus einem Unterteil 3 und einem zylindrischen Oberteil 4 auf. Unterteil 3 und Oberteil 4 sind mechanisch durch Flansche 5 und 6 über eine elektrisch isolierende Zwischenschicht 7 miteinander verbunden.

Die Ausmauerung des Ofens enthält eine Schicht aus elektrisch leitenden, verschleiß- und feuerfesten Steinen 8, die mit der Metallschmelze 2 in Berührung steht. Die sich durch die Form der Steine 8 ergebenden Unebenheiten der der Metallschmelze zugewandten Oberfläche dieser Schicht sind mit einer elektrisch leitenden Stampfmasse 9 ausgeglichen. Die Schicht aus den Steinen 8 erstreckt sich über den größten Teil des Bodenbereichs des Ofens.

Elektrisch leitende, verschleiß- und feuerfeste Materialien zur Herstellung der Steine 8 sind bekannt, z.B. Carbon-Magnesit -Steine. Die äußere Schicht der Ausmauerung besteht im Bodenbereich aus Steinen 10 aus elektrisch isolierendem, feuerfestem Material. Zwischen der isolierenden Schicht aus den Steinen 10 im Bodenbereich und der elektrisch leitenden Schicht aus den Steinen 8 befindet sich eine Schicht aus Steinen 11, die eine höhere elektrische Leitfähigkeit aufweisen als die Steine 8, nicht jedoch deren hohe Verschleiß- und Feuerfestigkeit besitzen. Als Steine 11 werden vorzugsweise Graphit-Steine verwendet. Die Stärke der Schicht aus den Steinen 11 nimmt zum Außenrand hin zu. In der Figur ist diese Schicht durchgehend dargestellt; sie kann im mittleren Bodenbereich jedoch auch entfallen. Die Graphit-Steine sollten so angeordnet sein, daß ihre Preßrichtung mit der Radialrichtung des Ofens übereinstimmt, wodurch der elektrische Widerstand der von ihnen gebildeten Schicht in Radialrichtung minimiert wird.

Auf der Innenseite des zylindrischen Abschnitts des Unterteils 3 ist auf die Schicht aus den Steinen 11 ein Kupferring 12 aufplattiert oder in anderer Weise mit dieser verbunden. Der Kupferring 12 kann durchgehend sein oder in seiner Umfangsrichtung in mehrere Segmente unterteilt sein. Kupferleiter 13 sind durch das Unterteil 3 geführt und mit dem Kupferring 12 zur Stromführung verbunden.

Oberhalb des Kupferringes 12 wird im Wandbereich des Ofens die Ausmauerung durch eine durchgehende Schicht aus den feuerfesten, elektrisch isolierenden Steinen 10 gebildet.

Durch die großflächige Verbindung zwischen dem Kupferring 12 und der gut leitenden Schicht aus den Steinen 11 einerseits sowie dieser Schicht und der leitenden Schicht aus den Steinen 8 andererseits liegt ein großer Teil der mit der Metallschmelze 2 in Berührung stehende Innenfläche der Ausmauerung weitgehend auf dem gleichen Potential. Dementsprechend erhält man eine Verteilung des Stromflusses nahezu über die gesamte Fläche der Metallschmelze 2. Hierdurch wird das Auftreten kalter Zonen insbesondere in der Nähe der Ofenwand minimiert.

Der Boden und der untere Wandbereich des Ofens sind mit Mitteln zur Führung eines Kühlmediums, vorzugsweise Luft, versehen. Das Kühlmedium wird unter der Mitte des Bodens herangeführt und in einem durch ein Bodenblech 14 begrenzten Hohlraum unter dem Boden radial nach außen und durch eine Umlenkung zum Wandbereich in der Höhe des Kupferringes 12 gebracht.

Vom Unterteil 3 radial nach außen abstehende, in den Hohlraum hineinragende Kühlrippen 15 dienen zur Erhöhung der Kühlwirkung sowie zur Führung des Kühlmediums.

Für einen Ofen mit einer Kapazität von 60 t und einem Durchmesser von ca. 5,2 m sowie einer maximalen Stromstärke von 85 000 A besitzt der Kupferring 12 beispielsweise eine Höhe von 400 - 700 mm und eine Stärke von 20 - 60 mm.

Abhängig von der Ausbildung des Gleichstromlichtbogenofens kann, wenn die Statik des Ofens nicht durch einen Stahlmantel, sondern durch ein Stahlskelett gewährleistet wird, der Kupferring auch am Stahlskelett statt am Stahlmantel befestigt sein.

## Patentansprüche

1. Anode eines Gleichstrom-Lichtbogenofens, bei dem zumindest ein Teil des die Schmelze aufnehmenden Bereiches des Ofens auf der Innenseite mit einer elektrisch leitenden feuerfesten Ausmauerung (8, 9, 11) versehen ist, die mit einem auf der Außenseite befindlichen Stromleiter (12) in elektrischer Verbindung steht, wobei der Stromleiter (12) zylinderförmig ausgebildet und um die elektrisch leitende, mehrschichtig ausgebildete Ausmauerung (8,9,11) herumgelegt ist,
dadurch **gekennzeichnet**, dass die Ausmauerung auf der Innenseite eine Schicht aus elektrisch leitenden, verschleiss- und feuerfesten Steinen (8) und eine Schicht aus Steinen (11) mit höherer elektrischer Leitfähigkeit und geringerer Verschleiss- und Feuerfestigkeit enthält, und daß die Dicke der Schicht aus Steinen (11) mit höherer Leitfähigkeit in radialer Richtung zum Stromleiter (12) hin zunimmt.

2. Anode nach Anspruch 1, dadurch gekennzeichnet, daß der Stromleiter ein Kupferring (12) ist, der an der Innenseite des Stahlmantels (3) im unteren Wandbereich des Ofens befestigt ist.

3. Anode nach Anspruch 1, dadurch gekennzeichnet, daß der Stromleiter ein Kupferring (12) ist, der an einem den Ofen stützenden Stahlskelett befestigt ist.

4. Anode nach Anspruch 2 oder 3, dadurch gekennzeichnet, daß der Kupferring (12) durchgehend ausgebildet ist.

5. Anode nach Anspruch 2 oder 3, dadurch gekennzeichnet, daß der Kupferring (12) in Umfangsrichtung in mindestens zwei Segmente unterteilt ist.

6. Anode nach Anspruch 2 oder 3, dadurch gekennzeichnet, daß der Kupferring (12) mit einem oder mehreren über seinen Außenumfang verteilt angeschlossenen Kupferleitern (13) verbunden ist.

7. Anode nach Anspruch 1, dadurch gekennzeichnet, daß die Ausmauerung auf der Innenseite die Schicht aus elektrisch leitenden, verschleiß- und feuerfesten Steinen (8) und zwischen dieser und dem Stromleiter (12) die Schicht aus Steinen (11) mit höherer elektrischer Leitfähigkeit und geringerer Verschleiß- und Feuerfestigkeit enthält.

8. Anode nach Anspruch 7, dadurch gekennzeichnet, daß die Steine (11) mit höherer elektrischer Leitfähigkeit Graphit-Steine sind.

9. Anode nach Anspruch 1, dadurch gekennzeichnet, daß die Dicke der Schicht aus Steinen (11) mit höherer Leitfähigkeit am Ubergang zum zylinderförmigen Stromleiter (12) dessen Höhe entspricht.

10. Anode nach Anspruch 7, dadurch gekennzeichnet, daß die Ausmauerung unterhalb der Schichten aus elektrisch leitenden Steinen (8,11) eine Schicht aus feuerfesten, elektrisch isolierenden Steinen (10) enthält.

11. Anode nach Anspruch 2 oder 3, dadurch gekennzeichnet, daß eine Einrichtung (14,15) zur Zuführung eines Kühfflmediums zur Außenseite des Kupferringes (12) hin vorgesehen ist.

12. Anode nach Anspruch 11, dadurch gekennzeichnet, daß die Einrichtung am unteren Teil des Ofens angebrachte Mittel (14) zur Führung des Kühlmediums aufweist.

13. Anode nach Anspruch 11, dadurch gekennzechnet, daß mit dem Kupferring (12) wärmeleitend verbundene, nach außen vorstehende Rippen (15) zur Kühlung und zur Führung des Kühlmediums vorgesehen sind.

## Claims

1. Anode of a d.c. arc furnace in which at least some of the region of the furnace accommodating the melt is provided on the inside with an electrically conducting, refractory brick lining (8, 1, 11), which is electrically connected to a current conductor (12) situated on the outside, the current conductor (12) being cylindrical in shape and lying around the electrically conducting brick lining (8, 9, 11) of multiple layered construction, characterized in that the brick lining contains on the inside a layer made of electrically conducting, wear-resistant, refratory bricks (8) and a layer made of bricks (11) with higher electrical conductivity and smaller wear resistance and refractory quality and that the thickness of the layer made of bricks (11) with higher conductivity increases in the radial direction towards the current conductor (12).

2. Anode according to Claim 1, characterized in that the current conductor is a copper ring (12) which is fixed to the inside of the steel jacket (3) in the lower wall region of the furnace.

3. Anode according to Claim 1, characterized in that the current conductor is a copper ring (12) which is fixed to a steel frame supporting the furnace.

4. Anode according to Claim 2 or 3, characterized in that the copper ring (12) is continuous in form.

5. Anode according to Claim 2 or 3, characterized in that the copper ring (12) is divided into at least two segment in the peripheral direction.

6. Anode according to Claim 2 or 3, characterized in that the copper ring (12) is connected to one or more connected copper conductors (13) distributed over its outside periphery.

7. Anode according to Claim 1, characterized in that the brick lining on the inside contains the layer made of electrically conducting, wear-resistant and refractory bricks (8) and betwen the latter and the current conductor (12) the layer made of bricks (11) with higher electrical conductivity and smaller wear resistance and refractory quality.

8. Anode according to Claim 7, characterized in that the bricks (11) of higher electrical conductivity are graphite bricks.

9. Anode according to Claim 1, characterized in that the thickness of the layer made of bricks (11) with higher conductivity at the transition to the cylindrical current conductor (12) corresponds to the height of the latter.

10. Anode according to Claim 7, characterized in that the brick lining below the layers made of electrically condcuting bricks (8, 11) contains a layer made of refractory, electrically insulating bricks (10).

11. Anode according to Claim 2 or 3, characterized in that a device (14, 15) for supplying a cooling medium to the outside of the copper ring (12) is provided.

12. Anode according to Claim 11, characterized in that the device on the lower part of the furnace exhibits suitable means (14) for conveying the cooling medium.

13. Anode according to Claim 11, characterized in that fins (15) connected in thermal conduction to the copper ring (12) and projecting outwards are provided for cooling and conveying the cooling medium.

## Revendications

1. Anode de four à arc à courant continu, dont au moins une partie de la zone du four qui reçoit les produits de fusion est pourvue, sur sa face interne, d'une maçonnerie (8, 9, 11), conductrice du courant électrique et réfractaire, qui est en contact électrique avec un conducteur (12) se trouvant sur la face externe, le conducteur électrique (12), conformé en forme de cylindre, étant enroulé autour de la maçonnerie (8, 9, 11) réalisée en plusieurs couches, caractérisée en ce que la face interne de la maçonnerie est constituée par une couche de pierres (8) conductrices du courant électrique, résistantes à l'usure et réfractaires, et par une couche de pierres (11) avec une conductibilité électrique plus élevée et une résistance moindre à l'usure et au feu, et en ce que l'épaisseur de la couche de pierres (11) à conductibitité plus élevée augmente suivant une direction radiale en direction du conducteur électrique (12).

2. Anode selon la revendication 1 caractérisée en ce que le conducteur électrique est un anneau en cuivre (12), fixé sur la face interne de la chemise en acier (3), dans la zone inférieure de la paroi du four.

3. Anode selon la revendication 1, caractérisée en ce que le conducteur électrique est un anneau en cuivre (12) qui est fixé sur une structure en acier qui soutient le four.

4. Anode selon l'une des revendications 2 ou 3, caractérisée en ce que l'anneau en cuivre (12) est conformé de manière continue.

5. Anode selon l'une des revendications 2 ou 3, caractérisée en ce que l'anneau en cuivre (12) est divisé en au moins deux segments suivant la direction de la circonférence.

6. Anode selon l'une des revendications 2 ou 3, caractérisée en ce que l'anneau en cuivre (12) est relié à un ou plusieurs conducteurs (13) en cuivre répartis sur sa circonférence extérieure.

7. Anode selon la revendication 1, caractérisée en ce que sur sa face interne, la maçonnerie comprend la couche en pierres (8) conductrices du courant électrique, résistantes à l'usure et réfractaires et en ce que, entre celle-ci et le conducteur électrique (12) la maçonnerie comporte la couche en pierres (11) à conductibilité électrique plus élevée et de résistance moindre à l'usure et au feu.

8. Anode selon la revendication 7, caractérisée en ce que les pierres (11) à conductibilité électrique plus élevée sont des pierres en graphite.

9. Anode selon la revendication 1, caractérisée en ce que l'épaisseur de la couche de pierres (11) à conductibilité plus élevée, au droit du passage vers le conducteur électrique de forme cylindrique (12), correspond à la hauteur dudit conducteur.

10. Anode selon la revendication 7, caractérisée en ce que la maçonnerie comprend, sous les couches de pierres (8, 11) conductrices du courant électrique, une couche de pierres (10) réfractaires et isolantes électriquement.

11. Anode selon l'une des revendications 2 ou 3, caractérisée en ce qu'il est prévu un dispositif (14, 15) pour amener un moyen de refroidissement vers le côté externe de l'anneau en cuivre (12).

12. Anode selon la revendication 11, caractérisée en ce que le dispositif (14) pour la circulation du moyen de refroidissement est situé à la partie inférieure du four.

13. Anode selon la revendication 11, caractérisée en ce que des nervures (15) faisant saillie vers l'extérieur, reliées avec l'anneau en cuivre (12) pour la conductivité de la chaleur, sont prévues pour le refroidissement et pour l'arrivée du moyen de refroidissement.
